# EUROPÄISCHE PATENTSCHRIFT

(11) **EP 0 589 828 B1**
(45) Veröffentlichungstag und Bekanntmachung des Hinweises auf die Patenterteilung: **13.11.1996**
(21) Anmeldenummer: 93810531.9
(22) Anmeldetag: 23.07.1993
(51) Int. Cl.: B05C 17/01

(54) **Vorschubmechanismus eines Auspressgerätes**
Feed for an extrusion tool
Mécanisme d'avancement d'un appareil d'extrusion

(30) Priorität: 19.09.1992 DE 4231418
(43) Veröffentlichungstag der Anmeldung: 30.03.1994
(73) Patentinhaber: HILTI Aktiengesellschaft, 9494 Schaan (LI)
(72) Erfinder: Sedlmeier, Andreas, D-8911 Ummendorf (DE)
(74) Vertreter: Wildi, Roland

(56) Entgegenhaltungen:
- DE-A- 2 347 601
- GB-A- 2 172 059

## Beschreibung

Die Erfindung betrifft ein Gerät zum Auspressen von ein- oder mehrkomponentige Massen enthaltende Folienbeutel bzw. Kartuschen mit wenigstens einer Kolbenstange und wenigstens einem Vorschubmechanismus, der wenigstens zwei auf der Kolbenstange angeordnete, axial versetzbare, in Längsrichtung des Gerätes schwenkbare Klemmhebel, wenigstens zwei mit den Klemmhebeln zusammenwirkende Fedem, einen Abzughebel und einen Entriegelungshebel aufweist, wobei ein erster Klemmhebel dem Vorschub der Kolbenstange, ein zweiter Klemmhebel der Verriegelung der Kolbenstange dient und der Entriegelungshebel mit dem zweiten Klemmhebel sowie mit der Kolbenstange zusammenwirkt.

Ein- oder mehrkomponentige Massen werden heute für verschiedenste Anwendungen bei Gebäuden, Kraftfahrzeugen, Schiffen, Flugzeugen, Maschinen, Instrumenten und zahlreichen anderen Vorrichtungen verwendet. Um dem Benutzer eine bequeme Handhabung zu ermöglichen, werden die Massen gewöhnlich in kleineren Behältern mit Kartuschen oder Folienbeuteln angeboten, die in ein entsprechendes Gerät zum Auspressen der Massen einsetzbar sind.

Aus der CH-PS 663 733 ist ein Handgerät zum Abgeben von mehrkomponentigen Massen bekannt. Um einen Rückhub der Kolbenstangen beim Nachgreifen des dem Vorschub dienenden ersten Klemmhebels zu verhindem, weist das Gerät für jede Kolbenstange je einen zweiten Klemmhebel auf, welcher der Verriegelung der entsprechenden Kolbenstange dient. Für das Zurückziehen der Kolbenstangen in ihre Ausgangsstellung müssen die zweiten Klemmhebel entriegelt werden. Dies erfolgt durch einen an dem zweiten Klemmhebel angreifenden Entriegelungshebel.

Als nachteilig erweist sich bei diesem bekannten Auspressgerät die Ausgestaltung des Vorschub-und des Entriegelungsmechanismus. Der dem Vorschub der Kolbenstange dienende erste Klemmhebel findet in einem zentralen Mitnahmeelement Aufnahme, welches derartig auf der Kolbenstange angeordnet ist, dass es in seiner Ausgangsstellung an einer Anschlagfläche anliegt, die rechtwinklig zur Längserstreckung der Kolbenstange verläuft. Beim Betätigen des Abzughebels wird der erste Klemmhebel gegenüber der Kolbenstange verschwenkt, so dass eine Verklemmung des Klemmhebels gegenüber dem Schaft der Kolbenstange erfolgt. Erst bei weiterem Betätigen des Abzugshebels erfolgt der eigentliche Vorschub der Kolbenstange. Bei einem derartig ausgebildeten Vorschubmechanismus wird immer ein Teil des maximal möglichen Betätigungsweges des Abzughebels für die Verklemmung des Klemmhebels gegenüber der Kolbenstange benötigt. Dies wirkt sich auf die Handhabung des Auspressgerätes und im Hinblick auf die Verarbeitungszeit der in den Kartuschen angeordneten Massen nachteilig aus.

Bei der Verwendung von nicht gehärteten Kolbenstangen können Verschleisserscheinungen im Schaftbereich der Kolbenstange auftreten. Diese Verschleisserscheinungen machen sich als Durchmesserverkleinerungen der Kolbenstange bemerkbar. Um einen dem Vorschub dienenden ersten Klemmhebel in Klemmstellung gegenüber einer derart verschliessenden Kolbenstange zu bringen, wird mehr Betätigungsweg des Abzughebels benötigt, so dass weniger Betätigungsweg für den eigentlichen Vorschub zu der Kolbenstange zur Verfügung steht.

Einen weiteren Nachteil bildet der Entriegelungsmechanismus, bei dem der Entriegelungshebel auf die zweiten, der Verriegelung der Kolbenstange dienenden Klemmhebel wirkt. Erreicht die Kolbenstange am Ende des Auspressvorganges ihre auspressrichtungsseitige, vordere Endlage, so wirken auf der Kolbenstange angeordnete Betätigungselemente auf einen Entriegelungshebel. Dadurch wird die Kolbenstange in ihrer vordersten Endlage nicht verriegelt. Eine über den Abzughebel auf den ersten Klemmhebel übertragene Kraft wirkt dennoch zur Gänze auf den auspressrichtungsseitig angeordneten, vorderen Bereich des Gerätes. Somit können Beschädigungen in jenem Bereich auftreten, die schlussendlich zu einer Zerstörung des Gerätes führen.

Der Erfindung liegt die Aufgabe zugrunde, ein Auspressgerät auszubilden, dessen Betätigungsweg des Abzughebels zur Gänze dem Vorschub der Kolbenstange dient, die Beschädigung im vorderen Bereich durch die Kolbenstange verhindert und sich wirtschaftlich herstellen lässt.

Erfindungsgemäss wird dies dadurch erreicht, dass der axiale Anschlag der ersten Klemmplatte von dem Abzughebel gebildet wird, der zwischen zwei Endanschlägen schwenkbar ist und die erste Klemmplatte im wesentlichen gleichzeitig mit der zweiten Klemmplatte mit dem Entriegelungshebel zusammenwirkt.

Dadurch, dass der Anschlag des ersten Klemmhebels für den Vorschub von dem Abzughebel gebildet wird, kann der Klemmhebel mit Hilfe einer Druckfeder entgegen der Auspressrichtung derartig weit verschwenkt werden, so dass er in seiner Ausgangsstellung schon die eigentliche Klemmposition einnimmt. Der gesamte Betätigungsweg des Abzughebels dient somit zur Gänze dem Vorschub der Kolbenstange.

Nachdem die Kolbenstange ihre vorderste Endlage erreicht hat, werden über das auf der Kolbenstange angeordnete Betätigungselement der Kolbenstange nicht nur der zweite Klemmhebel, sondern auch gleichzeitig der erste Klemmhebel in die rechtwinklige Position gegenüber der Kolbenstange verschwenkt. Wird der Abzughebel betätigt, wenn die Kolbenstange in ihrer vordersten Position angelangt ist, so drückt das Betätigungselement auf den Entriegelungshebel, so dass sich der Abzughebel ohne eine Kraft zu übertragen, frei durchziehen lässt. Somit ist es nicht möglich, auf die Kolbenstange über den Abzughebel eine Kraft auszuüben, die eine Beschädigung im auspressrichtungsseitigen, vorderen Bereich des Gerätes hervorruft.

Um ein Zurückziehen der Kolbenstange in ihre Ausgangsstellung zu ermöglichen, ist es notwendig, den Entriegelungshebel von Hand in die Entriegelungsstellung zu drücken. Wird der Entriegelungshebel von Hand betätigt, so ist auch gleichzeitig mit dem Zurückziehen der Kolbenstange in ihre Ausgangsstellung ein Bewegen des Abzughebels möglich.

Vorzugsweise ist zwischen dem ersten Klemmhebel und dem zweiten Klemmhebel ein Uebertragungselement angeordnet. Um eine einfache Uebertragung der im wesentlichen axialen Bewegung des zweiten Klemmhebels auf den ersten Klemmhebel gewährleisten zu können, kann das von dem Entriegelungshebel betätigbare Uebertragungselement wenigstens einteilig ausgebildet sein und mit dem ersten Klemmhebel sowie mit dem ersten und dem zweiten Klemmhebel zusammenwirken. Ein derartig ausgebildetes Uebertragungselement muss derart ausgebildet sein, dass in der Ausgangsstellung des Gerätes ein axiales Spiel zwischen dem ersten und dem zweiten Klemmhebel besteht. Dieses Spiel muss derart gross sein, dass der erste am Abzughebel anschlagende Klemmhebel in seine Klemmstellung gegenüber der Kolbenstange verschwenkt werden kann, ohne dass er mit dem Uebertragungselement in Berührung kommt.

Zweckmässigerweise ist zwischen dem Entriegelungshebel und dem ersten Klemmhebel ein Uebertragungselement angeordnet. Ein derartiges Uebertragungselement ist derartig ausgebildet, dass beim Betätigen des Entriegelungshebels der zweite Klemmhebel vom Entriegelungshebel und der erste Klemmhebel über ein den zweiten Klemmhebel um-oder übergreifendes Uebertragungselement betätigt wird.

Die Erfindung wird, anhand eines Ausführungsbeispieles, näher erläutert.

Das dargestellte Gerät 1 hat ein rohrförmiges Mittelteil 2, in das eine Masse enthaltender Folienbeutel 3 eingesetzt ist, deren Düse 4 an dem auspressrichtungsseitigen, vorderen Bereich 1a des Gerätes 1 anliegt.

Am rückwärtigen Bereich 2b des Mittelteiles 2 ist ein Anschlussstück 5 angeordnet, das den Vorschubmechanismus 6 aufnimmt. Durch das Anschlussstück 5 ist eine Kolbenstange 7 geführt, die an ihrem vorderen Ende einen Kolben 8 trägt. Das Anschlussstück 5 weist ein Griffstück 9 auf, an dem um eine Achse 10 in Richtung des Griffstücks 9 schwenkbar ein Abzugshebel 11 befestigt ist.

Zum Auspressen der Masse in den Folienbeutel 3 wird der Abzughebel 11 im Gegenuhrzeigersinn um die Achse 10 verschwenkt, so dass sich die Kolbenstange 7 axial in Auspressrichtung bewegt und ein auf der Kolbenstange 7 angeordneter Kolben 8 mit dem rückwärtigen Bereich des Folienbeutels 3 zusammenwirkt.

Der Vorschub der Kolbenstange 7 erfolgt durch einen ersten Klemmhebel 12, der von einer ersten Druckfeder 14 entgegen der Auspressrichtung gegen einen am Abzughebel 11 angeordneten Anschlag 11a drückbar ist. Der Abzughebel 11 selber ist zwischen zwei am Anschlussstück 5 angeordneten Endanschlägen 5b, 5c schwenkbar. Der erste Klemmhebel 12 und der zweite Klemmhebel 13 weisen je eine Durchgangsbohrung 12a, 13a auf, die etwas weiter als der Durchmesser der Kolbenstange 7 ausgebildet ist, so dass letztere gegenüber den rechtwinklig angeordneten Klemmhebeln 12, 13 frei beweglich ist. Da sich der erste Klemmhebel 12 in seiner Ausgangsstellung durch die einseitige Anlage am Anschlag 11a des Abzughebels 11 bereits in Klemmstellung befindet, wird dieser bei der Betätigung des Abzughebels 11 nur noch zusammen mit der Kolbenstange 7 axial versetzt. Während des Vorschubes der Kolbenstange 7 drücken die Mündungsbereiche der Durchgangsbohrung 12a des ersten Klemmhebels 12 auf den Schaft 7a der Kolbenstange 7 und verklemmen sich mit diesem.

Der zweite Klemmhebel 13 sichert die Kolbenstange 7 in der durch den ersten Klemmhebel 12 herbeigeführten Lage. Der zweite Klemmhebel 13 ruht pendelnd in einer nicht dargestellten Ausnehmung des Anschlussstückes 5 auf und wird durch eine Druckfeder 15 gegenüber dem Schaft 7a der Kolbenstange 7 verschwenkt. Der vorrückenden Kolbenstange 7 gibt der zweite Klemmhebel 13 nach, jeden Rückhub fängt der Klemmhebel 13 infolge seiner Verklemmung gegenüber der Kolbenstange 7 auf. Nach dem Loslassen des Abzughebels 11 geht der erste Klemmhebel 12 wiederum in seine Ausgangslage zurück und es kann je nach Bedarf sofort oder später ein neuer Vorschubhub erfolgen, bis die im Gerät 1 eingesetzte Kartusche 3 entleert ist.

Nachdem der sich in dem Gerät 1 befindliche Folienbeutel 3 ausgepresst ist, befindet sich die Kolbenstange 7 in ihrer vordersten Endlage. Um eine Beschädigung des auspressrichtungsseitigen, vorderen Bereiches 1a des Gerätes 1 zu verhindern, wirkt ein auf der Kolbenstange 7 angeordnetes Betätigungselement 16 mit einem am Anschlussstück 5 angeordneten, in Längsrichtung des Gerätes 1 schwenkbaren Entriegelungshebel 17 zusammen, der im wesentlichen gleichzeitig auf den ersten Klemmhebel 12 und den zweiten Klemmhebel 13 wirkt. Bei der Betätigung des Entriegelungshebels 17, die auch von Hand erfolgen kann, werden beide Klemmhebel 12, 13 in ihre vertikale, rechtwinklig zur Längsrichtung der Kolbenstange 7 verlaufende Lage verschwenkt, so dass die Kolbenstange 7 gegenüber den Klemmhebeln 12, 13 frei verschieblich ist. Ueber ein geeignetes Uebertragungselement 18 wird die von dem Entriegelungshebel 17 ausgehende Bewegung auf den ersten Klemmhebel 12 und zweiten Klemmhebel 13 übertragen.

Das auf der Kolbenstange 7 angeordnete Betätigungselement 16 weist Auflaufschrägen 16a auf, die mit entsprechenden, am Entriegelungshebel 17 angeordneten Auflaufschrägen 17a zusammenwirken.

## Patentansprüche

1. Gerät (1) zum Auspressen von ein- oder mehrkomponentige Massen enthaltende Folienbeutel (3) bzw. Kartuschen mit wenigstens einer Kolbenstange (7) und wenigstens einem Vorschubmechanismus, der wenigstens zwei auf der Kolbenstange (7) angeordnete, axial versetzbare, in Längsrichtung des Gerätes (1) schwenkbare Klemmhebel (12, 13), wenigstens zwei mit den Klemmhebeln (12, 13) zusammenwirkende Federn (14, 15), einen Abzugshebel (11) und einen Entriegelungshebel (17) aufweist, wobei ein erster Klemmhebel (12) dem Vorschub der Kolbenstange (7), ein zweiter Klemmhebel (13) der Verriegelung der Kolbenstange (7) dient und der Entriegelungshebel (17) mit dem zweiten Klemmhebel (13) sowie mit der Kolbenstange (7) zusammenwirkt, **dadurch gekennzeichnet,** dass der axiale Anschlag (11a) des ersten Klemmhebels (12) von dem Abzughebel (11) gebildet wird, der zwischen zwei angeordneten Endanschlägen (5b, 5c) schwenkbar ist und der erste Klemmhebel (12) im wesentlichen gleichzeitig mit dem zweiten Klemmhebel (13) mit dem Entriegelungshebel (17) zusammenwirkt.

2. Gerät nach Anspruch 1, dadurch gekennzeichnet, dass zwischen dem ersten Klemmhebel (12) und dem zweiten Klemmhebel (13) ein Uebertragungselement (18) angeordnet ist.

3. Gerät nach Anspruch 1, dadurch gekennzeichnet, dass zwischen dem Entriegelungshebel (17) und dem ersten Klemmhebel (12) ein Uebertragungselement (18) angeordnet ist.

## Claims

1. Apparatus (1) for pressing out foil bags (3) or cartridges containing one- or multi-component substances, comprising at least one piston rod (7) and at least one feed mechanism with at least two clamping levers (12, 13), which are arranged on the piston rod (7), axially transposable and pivotal in the longitudinal direction of the apparatus (1), at least two springs (14, 15) which co-operate with the clamping levers (12, 13), a triggering lever (11) and an unlocking lever (17), and in which a first clamping lever (12) serves the forward movement of the piston rod (7), a second clamping lever (13) serves to lock the piston rod (7), and the unlocking lever (17) co-operates with both the second clamping lever (13) and the piston rod (17), **characterised in that** the axial stop (11a) of the first clamping lever (12) is formed by the triggering lever (11) which is pivotal between two arranged end stops (5b, 5c), and the first clamping lever (12) co-operates essentially simultaneously with the second clamping lever (13) with unlocking lever (17).

2. Apparatus according to Claim 1, **characterised in that** a transfer element (18) is arranged between the first clamping lever (12) and the second clamping lever (13).

3. Apparatus according to Claim 1, **characterised in that** a transfer element (18) is arranged between the unlocking lever (17) and the first clamping lever (12).

## Revendications

1. Appareil (1) pour vider par extrusion des sacs en feuille mince (3) ou des cartouches contenant une masse à un ou plusieurs composants, comprenant au moins une tige de piston (7) et au moins un mécanisme d'avance qui comprend au moins deux leviers de serrage (12, 13) montés sur la tige de piston (7), mobiles axialement et pivotants dans la direction longitudinale de l'appareil (1), au moins deux ressorts (14, 15) coopérant avec les leviers de serrage (12, 13), un levier d'expulsion (11) et un levier de déverrouillage (17), un premier levier de serrage (12) servant à faire avancer la tige de piston (7), un second levier de serrage (13) servant à verrouiller la tige de piston (7), et le levier de déverrouillage (17) coopérant avec le second levier de serrage (13) ainsi qu'avec la tige de piston (7), caractérisé en ce que la butée axiale (11a) du premier levier de serrage (12) est formée par le levier d'expulsion (11) qui peut pivoter entre deux butées extrêmes (5b, 5c), et le premier levier de serrage (12) coopère, de manière sensiblement simultanée au second levier de serrage (13), avec le levier de déverrouillage (17).

2. Appareil selon la revendication 1, caractérisé en ce qu'un élément de transmission (18) est disposé entre le premier levier de serrage (12) et le second levier de serrage (13).

3. Appareil selon la revendication 1, caractérisé en ce qu'un élément de transmission (18) est disposé entre le levier de déverrouillage (17) et le premier levier de serrage (12).
